# EUROPÄISCHE PATENTSCHRIFT

(11) **EP 1 394 415 B1**
(45) Veröffentlichungstag und Bekanntmachung des Hinweises auf die Patenterteilung: **17.04.2013**
(21) Anmeldenummer: 03018780.1
(22) Anmeldetag: 28.08.2003
(51) Int. Cl.: F04B 49/20, F04D 13/02

(54) **Luftbedarfgesteuerte Kompressoranordnung, insbesondere für Nutzfahrzeuge**
Capacity controlled compressor for commercial vehicles
Compresseur à capacité variable pour véhicules utilitaires

(30) Priorität: 30.08.2002 DE 10240162
(43) Veröffentlichungstag der Anmeldung: 03.03.2004
(73) Patentinhaber: KNORR-BREMSE Systeme für Nutzfahrzeuge GmbH, 80809 München (DE)
(72) Erfinder: Dörr, Wolfgang, 82223 Eichenau (DE); Gerum, Eduard, 83026 Rosenheim (DE)

(56) Entgegenhaltungen:
- EP-A- 0 106 612
- EP-B- 0 093 253
- DE-A1- 10 034 735
- GB-A- 2 086 621
- US-A- 3 365 906
- US-A- 5 039 281

## Beschreibung

Die vorliegende Erfindung betrifft eine luftbedarfsgesteuerte Kompressoranordnung in Kombination mit einer Fahrzeugsteuerung eines Nutzfahrzeuges, mit einer Motoreinheit zur Erzeugung einer Drehbewegung, die über eine zwischengeschaltete drehzahlübersetzende Getriebeeinheit eine Verdichtereinheit zur Erzeugung von Druckluft aus der Umgebungsluft antreibt, wobei eine Steuereinheit die Drucklufterzeugung bei Druckluftbedarf eines Druckluftsystems des Nutzfahrzeuges auslöst, wobei die Getriebeeinheit nach Art eines Getriebes mit variierbarer Drehzahl ausgebildet ist und die Steuereinheit mit der Getriebeeinheit zusammenwirkt, um die Drehzahl der Getriebeeinheit entsprechend des Druckluftbedarfs anzupassen, wobei der Druckluftbedarf mittels eines den IST-Druck ermittelnden mechanischen oder elektrischen Drucksensor festellbar ist, wobei die mit dem Drucksensor in Verbindung stehende Steuereinheit genau dann einen Druckluftbedarf zur Ansteuerung der Getriebeeinheit signalisiert, wenn der IST-Druck unter einen vordefinierten SOLL-Druck absinkt.

Kompressoranordnungen der hier interessierenden Art werden überwiegend in Nutzfahrzeugen verbaut, um die Druckluftbeschaffung des bordeigenen Druckluftsystems auszuführen. Das Druckluftsystem an Bord eines Nutzfahrzeuges wird insbesondere zur Versorgung der Bremsanlage, Luftfederung, Anhänger und Nebenverbraucher benötigt. Von der Kompressoranordnung wird hierfür Druckluft von bis zu 12,5 bar erzeugt.

Aus der Produktinformation "Hochleistungs-Kompressoren" der Firma KNORR-BREMSE Systeme für Nutzfahrzeuge GmbH (Druck-Nr. P-3505-DE-01) geht eine Verdichtereinheit hervor, die nach Art eines Kolbenverdichters ausgebildet ist. Eine in einem Verdichtergehäuse drehend gelagerte Kurbelwelle setzt eine eingangsseitige Drehbewegung mittels eines Kurbeltriebs in eine lineare Bewegung eines zugeordneten, in einem Zylinder untergebrachten Kolbens um, der im Zusammenwirken mit einer Ventileinrichtung Umgebungsluft ansaugt und diese anschließend verdichtet. Die Verdichtereinheit kann- je nach gewünschter Förderleistung - ein oder mehrzylindrig ausgeführt werden.

Der Antrieb der Verdichtereinheit erfolgt gewöhnlich über die von der Verbrennungskraftmaschine des Nutzfahrzeuges erzeugten Drehbewegung. In den meisten Anwendungsfällen ist zwischen der Verbrennungskraftmaschine als Motoreinheit und der Verdichtereinheit eine drehzahlübersetzende Getriebeeinheit zwischengeschaltet. Die Getriebeeinheit ist dabei als Stirnradgetriebe mit einem festen Übersetzungsverhältnis ausgebildet, welches die von der Motoreinheit eingangsseitig zugeführte Drehzahl ins Schnelle übersetzt, um die Verdichtereinheit anzutreiben.

Weiterhin ist bei dieser bekannten Kompressoranordnung eine Steuerung vorgesehen, welche gewährleistet, dass die Verdichtereinheit nur dann in Betrieb genommen wird, wenn ein Druckluftbedarf im Druckluftsystem des Nutzfahrzeuges besteht. Der Druckluftbedarf wird in den meisten Fällen über einen mit dem Systemdruck in Verbindung stehenden Drucksensor ermittelt. Sinkt der Systemdruck unter einen vorgegebenen Schwellendruck, so wird die Verdichtereinheit in Betrieb genommen, um wieder einen ausreichenden Luftdruck aufzubauen. Zur Speicherung des aufgebauten Drucks werden im Druckluftsystem meist zusätzliche Druckbehälter eingesetzt.

Um eine solche Bedarfssteuerung für die Inbetriebnahme der Verdichtereinheit zu realisieren, ist die Verdichtereinheit zwischen einer Förderphase und einer Leerlaufphase umschaltbar. In der Förderphase wird Druckluft aus der Umgebungsluft erzeugt und in das Druckluftsystem gespeist. Dem gegenüber läuft die Verdichtereinheit in der Leerlaufphase ohne Last, so dass zwar eine Kolbenbewegung ausgeführt wird, jedoch keine Druckluft in das Druckluftsystem gelangt. Diese wird nach außen abgeführt. Da in der Leerlaufphase aufgrund der wegfallenden Last gegenüber der Förderphase sehr viel weniger Leistung durch die Verdichtereinheit aufgenommen wird, trägt diese Art von Luftbedarfssteuerung zur Energieeinsparung bei.

Langzeituntersuchungen haben jedoch gezeigt, dass die luftbedarfsgesteuerte Kompressoranordnung oft mit sehr geringen Einschaltdauern von 5 - 10% in der Förderphase betrieben wird, was durch den überwiegenden Fernverkehrsbetrieb auf der Autobahn zurückzuführen ist. Bei dieser kleinen Einschaltdauer gewinnt die dem gegenüber hohe Einschaltdauer von ca. 90% der Leerlaufphase stark an Gewicht, so dass wegen der immer noch beträchtlichen Leistungsaufnahme in der Leerlaufphase der Energieverbrauch im Leerlaufbetrieb insgesamt größer ist als im Lastbetrieb. Dieses Ergebnis wird auch dadurch verstärkt, dass die Verdichtereinheit für den Normalbetrieb oft überdimensioniert ist, um innerhalb kürzester Zeit einen hohen Druck im Druckluftsystem zu erzeugen. Dies ist insbesondere beim Befüllen des Druckluftsystems bei leeren Druckbehältern, der Betätigung von Liftachsen, etc. der Fall. Insgesamt führt die bekannte Luftbedarfssteuerung zur Energieeinsparung also noch zu recht unbefriedigenden Ergebnissen.

Im allgemeinen Stand der Technik ist weiterhin auch eine Luftbedarfssteuerung bekannt, die sich einer betätigbaren Trennkupplung zwischen der Motoreinheit und der Verdichtereinheit bedient, womit die Verdichtereinheit zum Stillstand gebracht wird, wenn ein Druckluftbedarf nicht besteht. Allerdings unterliegt eine derartig betriebene Verdichtereinheit im Vergleich zu einem dauernden Leerlauf einem recht hohen Verschleiß, begründet durch mangelnde Schmierwirkung beim Kaltstart. Weiterhin unterliegt auch die für diese Luftbedarfssteuerung erforderliche betätigbare Trennkupplung einem Verschleiß, so dass bei dieser alternativen bekannten Lösung insgesamt ein recht hoher Wartungsaufwand besteht. Ein weiterer Nachteil besteht darin, dass aufgrund der vollständigen Kraftflusstrennung durch die Trennkupplung keine Möglichkeit zum Antrieb von diversen Zusatzaggregaten - wie Lenkhilfe oder Hydraulikpumpe - besteht.

Des Weiteren geht aus der DE 198 46 029 A1 ein Hilfsaggregatesystem eines Kraftfahrzeuges hervor, bei welchem ein Hilfsaggregat, beispielsweise in Form eines Kompressors, durch eine Verbrennungskraftmaschine über eine zwischenliegende, stufenlos regelbare Getriebeeinheit angetrieben werden kann. Dabei kann ein durch den Kompressor zur Verfügung gestellter Luftstrom durch entsprechende Regelung einer Übersetzung der stufenlosen Getriebeeinheit variiert werde.

Schließlich offenbart die EP 0 106 612 eine luftbedarfsgesteuerte Kompressoranordnung eines Nutzfahrzeuges, welche eine Motoreinheit in Form einer Verbrennungskraftmaschine zur Erzeugung einer Drehbewegung aufweist, die über eine zwischengeschaltete, drehzahlübersetzende Getriebeeinheit eine Verdichtereinheit zur Erzeugung von Druckluft aus der Umgebungsluft antreibt. Des Weiteren ist eine Steuereinheit vorgesehen, die die Drucklufterzeugung bei einem entsprechenden Bedarf eines Druckluftsystems des Nutzfahrzeuges auslöst. Die zwischenliegende Getriebeeinheit ist dabei als Planetengetriebe ausgeführt, dessen Übersetzung durch die Steuereinheit verändert werden kann. Dabei wird eine Einstellung der Übersetzung durch die Steuereinheit entsprechend des Druckluftbedarfs vorgenommen, wobei der Druckluftbedarf durch Abgleichen eines IST-Drucks mit einem vordefinierten SOLL-Druck festgestellt wird.

Es ist nun die Aufgabe der vorliegenden Erfindung eine luftbedarfsgesteuerte Kompressoranordnung der eingangs beschriebenen Art dahingehend weiter zu verbessern, dass eine drehzahlvariierbare Getriebeeinheit geeignete Übersetzungsverhältnisse bei gleichzeitig einfachem Aufbau der Kompressoranordnung liefert.

Die Aufgabe wird ausgehend von einer luftbedarfsgesteuerten Kompressoranordnung gemäß dem Oberbegriff des Anspruchs 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass die im Rahmen einer Kompressoranordnung zum Einsatz kommende Getriebeeinheit nach Art eines Getriebes mit variierbarer Drehzahl ausgebildet ist, und dass die Steuereinheit mit der Getriebeeinheit zusammenwirkt, um die Drehzahl der Getriebeeinheit entsprechend des Druckluftbedarfs anzupassen.

Der Vorteil liegt hierbei insbesondere darin, dass der hohe Anteil des Energieverbrauchs im überwiegenden Leerlaufbetrieb der Verdichtereinheit dadurch erheblich reduziert wird, dass die Drehzahl der Verdichtereinheit in diesem Falle herabgesetzt wird. Die hierdurch erzielte Anpassung der Verdichterleistung an den Druckbedarf basiert also auf eine analoge Variation der Drehzahl des Verdichters, so dass eine direkte Abhängigkeit der Drehzahl des Verdichters von der Drehzahl des Motors und einem gewöhnlich zwischengeschalteten Getriebe mit fester Übersetzung entfällt. Weiterhin erfolgt hierbei eine Einflussnahme der Steuereinheit auf das der Verdichtereinheit vorgeschaltete Getriebe und nicht direkt auf die Verdichtereinheit, um die Energieeinsparung zu bewirken. Da die Luftbedarfssteuerung hier nicht über ein nur Ein- und Ausschalten der Verdichtereinheit arbeitet, bleibt der Verschleiß innerhalb der Kompressoranordnung gering. Desweiteren ist es hierdurch auch möglich, diverse Zusatzaggregate - wie Lenkhilfe oder Hydraulikpumpe - permanent mit der hierfür minimal erforderlichen Drehzahl anzutreiben.

Die drehzahlvariierbare Getriebeeinheit ist erfindungsgemäß als ein einstellbares, stufenloses Getriebe ausgebildet, dessen Ansteuerung über die Steuereinheit erfolgt. Ein stufenloses Getriebe kommt ohne aufwendige automatische Betätigungseinrichtungen aus und liefert das für den vorliegenden Anwendungsfall erforderliche Spektrum des Übersetzungsverhältnisses.

Die Ansteuerung der Getriebeeinheit zur Variierung der Drehzahl erfolgt erfindungsgemäß über ein elektrisches Signal, welches von einer übergeordneten Fahrzeugsteuerung erzeugt wird, in welcher die Steuereinheit für die Getriebeeinheit integriert ist.

Der Druckluftbedarf wird vorzugsweise mittels eines den IST-Druck ermittelnden elektrischen Drucksensors festgestellt, wobei die mit dem Drucksensor in Verbindung stehende Steuereinheit genau dann einen Druckluftbedarf zur Ansteuerung der Getriebeeinheit signalisiert, wenn der IST-Druck unter einen vordefinierten SOLL-Druck absinkt. Alternativ zu einem elektrischen Drucksensor ist es jedoch auch denkbar, einen mechanischen Drucksensor zum Einsatz zu bringen, der beispielsweise über eine federbelastete Membran-Stößel-Anordnung oder dergleichen den IST-Druck im Druckluftsystem detektiert.

Weitere die Erfindung verbessernde Maßnahmen werden nachstehend gemeinsam mit der Beschreibung eines bevorzugten Ausführungsbeispiels der Erfindung anhand der einzigen Figur näher dargestellt. Die Figur zeigt ein schematisches Blockschaltbild einer luftbedarfsgesteuerten Kompressoranordnung für ein Nutzfahrzeug.

Diese besteht im Wesentlichen aus einer Motoreinheit 1 zur Erzeugung einer Drehbewegung, hier die Verbrennungskraftmaschine des Nutzfahrzeuges. Die erzeugte Drehbewegung wird einer nachgeschalteten Getriebeeinheit 2 zugeführt und untersetzt. Abtriebsseitig der Getriebeeinheit 2 ist eine Verdichtereinheit 3 angeordnet, welche die Drehbewegung zur Erzeugung von Druckluft aus der Umgebungsluft in herkömmlicher Weise nutzt. Die von der Verdichtereinheit 3 erzeugte Druckluft wird ausgangsseitig über eine Druckluftleitung 4 einem - hier nicht weiter dargestellten - Druckluftsystem des Nutzfahrzeuges zur Verfügung gestellt.

Die Kompressoranordnung umfasst darüber hinaus auch Mittel zur Luftbedarfssteuerung über eine Beeinflussung der Drehzahl der drehzahlvariierbaren Getriebeeinheit 2, die hier als einstellbares stufenloses Getriebe ausgebildet ist. Zur Ansteuerung der drehzahlvariierbaren Getriebeeinheit 2 ist eine elektronische Steuereinheit 5 vorgesehen. Die elektronische Steuereinheit 5 ist Bestandteil der elektronischen Fahrzeugsteuerung 6 des Nutzfahrzeugs. Der Druckluftbedarf des Druckluftsystems des Nutzfahrzeugs wird mittels eines den IST-Druck ermittelnden elektrischen Drucksensors 7 festgestellt und als Signal über eine elektrische Signalleitung 8 eingangsseitig der Steuereinheit 5 zur Verfügung gestellt. Die Steuereinheit 5 vergleicht den IST-Druck mit einem hinterlegten, vordefinierten SOLL-Druck, der einen Grenzdruck des Drucksystems definiert, welcher nicht unterschritten werden darf. Bei Eintritt dieses Grenzfalles signalisiert die Steuereinheit 5 der drehzahlvariablen Getriebeeinheit 2 über eine elektrische Signalleitung 9 einen Befehl zur Erhöhung des Übersetzungsverhältnisses, so dass die ausgangsseitige Drehzahl zum Antrieb der Verdichtereinheit 3 unter Last ansteigt, um den über den Drucksensor 7 signalisierten Druckluftbedarf zu decken. Bei Erreichen eines oberen Druck-Schwellenwerts im Drucksystem wird der drehzahlvariierbaren Getriebeeinheit 2 mittels eines entsprechenden Befehls signalisiert, dass das Übersetzungsverhältnis sich wieder dergestalt zu ändern hat, dass ausgangsseitig der drehzahlvariierbaren Getriebeeinheit 2 eine niedrige Drehzahl zum Antrieb der Verdichtereinheit 3 zur Verfügung gestellt wird und die Verdichtereinheit 3 in Leerlauf tritt.

Die erfindungsgemäße Luftbedarfssteuerung erfordert nur ein Mindestmaß an Wartung der mechanischen Bauteile der Kompressoranordnung und zeichnet sich durch einen Energiespareffekt mit hohem Wirkungsgrad aus.

Die Erfindung ist nicht beschränkt auf das vorstehend angegebene Ausführungsbeispiel sondern umfasst auch Abwandlungen hiervon, welche vom Schutzbereich der Ansprüche umfasst sind. So ist die Erfindung nicht allein auf eine elektronische Drucksensorik beschränkt. Denkbar ist auch eine pneumatisch-mechanische Detektion des Systemdrucks und dessen Weiterleitung an eine geeignete Steuereinheit.

## Patentansprüche

1. Luftbedarfsgesteuerte Kompressoranordnung in Kombination mit einer Fahrzeugsteuerung (6) eines Nutzfahrzeuges, mit einer Motoreinheit (1) in Form einer Verbrennungskraftmaschine zur Erzeugung einer Drehbewegung, die über eine zwischengeschaltete drehzahlübersetzende Getriebeeinheit (2) eine Verdichtereinheit (3) zur Erzeugung von Druckluft aus einer Umgebungsluft antreibt, wobei eine Steuereinheit (5) die Drucklufterzeugung bei Druckluftbedarf eines Druckluftsystems des Nutzfahrzeuges auslöst, wobei die Getriebeeinheit (2) nach Art eines Getriebes mit variierbarer Drehzahl ausgebildet ist und die Steuereinheit (5) mit der Getriebeeinheit (2) zusammenwirkt, um die Drehzahl der Getriebeeinheit (2) entsprechend des Druckluftbedarfs anzupassen, wobei der Druckluftbedarf mittels eines den IST-Druck ermittelnden mechanischen oder elektrischen Drucksensor (7) feststellbar ist, wobei die mit dem Drucksensor (7) in Verbindung stehende Steuereinheit (5) genau dann einen Druckluftbedarf zur Ansteuerung der Getriebeeinheit (2) signalisiert, wenn der IST-Druck unter einen vordefinierten SOLL-Druck absinkt,
**dadurch gekennzeichnet, dass** die drehzahlvariierbare Getriebeeinheit (2) als ein über die Steuereinheit (5) einstellbares stufenloses Getriebe ausgebildet ist, wobei die Ansteuerung der Getriebeeinheit (2) über ein von der Steuereinheit (5) generiertes elektrisches Signal erfolgt, und wobei das elektrische Signal zur Ansteuerung der Getriebeeinheit (2) von der in die Fahrzeugsteuerung (6) integrierte Steuereinheit (5) erzeugbar ist.

2. Luftbedarfsgesteuerte Kompressoranordnung nach einem der vorstehenden Ansprüche,
**dadurch gekennzeichnet, dass** über die Getriebeeinheit (2) neben der Verdichtereinheit (3) auch eine Lenkhilfeeinheit und/oder eine Hydraulikpumpe als Zusatzaggregate permanent antreibbar sind, wobei die Steuereinheit (5) den Drehzahl- oder Leistungsbedarf der Zusatzaggregate bei der Ansteuerung der Getriebeeinheit (2) mit berücksichtigt.

3. Luftbeschaffungsanlage eines Nutzfahrzeuges,
**gekennzeichnet durch** eine luftbedarfsgesteuerte Kompressoranordnung nach einem der vorstehenden Ansprüche.

## Claims

1. Compressor system controlled by air demand, in combination with a vehicle control system (6) of a commercial vehicle, comprising an engine unit (1) in the form of an internal combustion engine for generating a rotary movement that drives a compressor unit (3) via an interposed gearing unit (2) transmitting numbers of revolution, for generating compressed air from ambient air, wherein a controller unit (5) triggers the generation of compressed air in the case of compressed-air demand of a compressed-air system of the commercial vehicle, with said gearing unit (2) being configured in the manner of a gear box with variable number of revolutions and with said controller unit (5) interacting with said gearing unit (2) for adapting the number of revolutions of said gearing unit (2) in correspondence with the compressed-air demand, wherein the compressed-air demand can be detected by means of a mechanical or electrical pressure sensor (7) that detects the actual pressure, with said controller unit (5) communicating with said pressure sensor (7) and signalling compressed-air demand for control of said gearing unit (2) precisely by the time when the actual pressure drops below a pre-defined rated pressure,
**characterised in that** said gearing unit (2) variable in terms of the number of revolutions is configured as an infinitely variable gear box that can be set via said controller unit (5), with the control of said gearing unit (2) being performed via an electrical signal generated by said controller unit (5), wherein said electrical signal for control of said gearing unit (2) can be generated by said controller unit (5) that is integrated into the vehicle control system (6).

2. Compressor system controlled by air demand according to Claim 1,
**characterised in that** a power steering unit and/or a hydraulic pump can be permanently driven as supplementary units via said gearing unit (2), in addition to said compressor unit (3), wherein said controller unit (5) takes the speed or power demand of said supplementary units equally into consideration in control of said gearing unit (2).

3. Air-procuring system of a commercial vehicle,
**characterised by** a compressor system controlled by air demand, according to any of the preceding claims.

## Revendications

1. Système compresseur commandé par demande d'air, en combinaison avec un système de commande de véhicule (6) d'un véhicule utilitaire, comprenant une unité motrice (1) sous forme d'un moteur à combustion interne pour la création d'un mouvement rotatif, qui entraîne une unité à compresseur (3) via une unité à boîte de vitesses (2) interposée, qui transmet des nombres de tours, afin d'engendre de l'air comprimé à partir de l'air ambiant, dans lequel une unité de commande (5) déclenche la génération de l'air comprimé au cas de demande d'air comprimé d'un système à air comprimé du véhicule utilitaire, à ladite unité à boîte de vitesses (2) étant configurée de la façon d'une boîte à vitesses variable en nombre de tours et à ladite unité de commande (5) interagissant avec ladite unité à boîte de vitesses (2) pour l'ajustement du nombre de tours de ladite unité à boîte de vitesses (2) en correspondance avec la demande d'air comprimé, dans lequel on peut détecter la demande d'air comprimé moyennant un capteur de pression (7) mécanique ou électrique, qui détecte la pression réelle, à ladite unité de commande (5) se trouvant en communication avec ledit capteur de pression (7) et signalant une demande d'air comprimé pour la commande de ladite unité à boîte de vitesses (2) précisément au point de temps, auquel la pression réelle tombe au-dessus une pression de consigne prédéfinie,
**caractérisé en ce que** ladite unité à boîte de vitesses (2) variable en nombre de tours est configurée sous forme d'une boîte de vitesse à réglage progressif, qu'on peut ajuster via ladite unité de commande (5), à commande de ladite unité à boîte de vitesses (2) se faisant via un signal électrique engendré par ladite unité de commande (5), dans lequel ledit signal électrique pour la commande de ladite unité à boîte de vitesses (2) peut être engendré par ladite unité de commande (5), qui est intégrée dans le système de commande du véhicule (6).

2. Système compresseur commandé par demande d'air selon la revendication 1,
**caractérisé en ce qu'**une unité de servo-direction et/ou une pompe hydraulique sont commandable en permanence en tant que des unités supplémentaires via ladite unité à boîte de vitesses (2), en addition à ladite unité à compresseur (3), dans lequel ladite unité de commande (5) prend le nombre de tours ou la demande de puissance desdites unités supplémentaires également en considération dans la commande de ladite unité à boîte de vitesses (2).

3. Système de fourniture d'air d'un véhicule utilitaire,
**caractérisé par** un système compresseur commandé par demande d'air, selon une quelconque des revendications précédentes.
